# EUROPÄISCHE PATENTSCHRIFT

(11) **EP 1 090 266 B1**
(45) Veröffentlichungstag und Bekanntmachung des Hinweises auf die Patenterteilung: **18.09.2002**
(21) Anmeldenummer: 99939953.8
(22) Anmeldetag: 25.06.1999
(51) Int. Cl.: F42B 15/36

(54) **FLUGKÖRPER ZUR BEKÄMPFUNG FESTSTEHENDER UND/ODER BEWEGLICHER ZIELE**
MISSILE FOR COMBATING STATIONARY AND/OR MOVING TARGETS
MISSILE POUR COMBATTRE DES CIBLES FIXES ET/OU MOBILES

(30) Priorität: 26.06.1998 DE 19828645
(43) Veröffentlichungstag der Anmeldung: 11.04.2001
(73) Patentinhaber: LFK Lenkflugkörpersysteme GmbH, 81663 München (DE)
(72) Erfinder: GAUGGEL, Roland, D-88682 Salem (DE); ARNOLD, Michael, D-83435 Bad Reichenhall (DE); KRÜGER, Reinhard, D-83317 Rückstetten (DE); TRÄNAPP, Norbert, D-83451 Piding (DE)
(74) Vertreter: Weber-Bruls, Dorothée, Dr.
(86) Internationale Anmeldenummer: DE9901863
(87) Internationale Veröffentlichungsnummer: WO00000781

(56) Entgegenhaltungen:
- EP-A- 0 227 211
- DE-A- 2 201 130
- FR-A- 2 613 824
- FR-A- 2 658 284
- US-A- 2 979 285
- US-A- 4 348 956
- US-A- 4 364 530
- US-A- 5 020 436

## Beschreibung

Die gegenwärtige Erfindung betrifft einen Flugkörper zur Bekämpfung feststehender und/oder beweglicher Ziele mit einem Suchkopf, einer in Flugrichtung hinter diesem angeordneten Wirkladung, einem in Flugrichtung hinter der Wirkladung angeordneten Triebwerk, wie einem Feststoff-Starttriebwerk mit seitlichen Auslaßdüsen, einem in Flugrichtung hinter dem Triebwerk angeordneten Lenkabschnitt, wobei der Lenkabschnitt steuerbare Tragflächen, wie Seiten- und/oder Heckflügen, und eine Lenkeinrichtung aufweist, und einem am Heck angeordneten Marschtriebwerk.

Solch ein Flugkörper ist, beispielsweise, aus der DE 196 26 075 C1 bekannt. Der bekannte Flugkörper ist in Figur 2 im Querschnitt dargestellt und umfaßt in Flugrichtung einen Suchkopf 1, einen Gefechtskopf 2, ein Triebwerk 3 mit seitlichen Strahldüsen 32, ein Zentralmodul 4 mit einem Ruderstellsystem für Tragflächen 42 und ein Marsch-Triebwerk 5 mit Gasleiterrohr 52 sowie ein Abschußtriebwerk 6. Dieser bekannte Flugkörper zeichnet sich dabei durch das Zentralmodul mit einem Ruderstellsystem zum Falten oder Klappen der Tragflächen aus, wobei ein erstes Triebwerk in Längsrichtung vor dem Zentralmodul und ein zweites Triebwerk in Längsrichtung hinter dem Zentralmodul angeordnet ist, was eine Anpassung der Schubprofile beziehungsweise Energieverteilung an ein spezielles Missionsprofil, insbesondere durch zeitlich getaktet Zündung der Triebwerke, ermöglicht.

Ferner sind eine Reihe von konstruktiven Ausführungen von klappbaren oder faltbaren Flügeln bekannt, durch die zu Transportzwecken der benötigte Raumbedarf erheblich reduziert werden kann. So ist, beispielsweise, aus der DE 38 38 737 C2 ein Flugkörper bekannt, bei dem mittels eines Zugstückes ein Gleitflügelhalter aus einer Transportstellung in eine Flugstellung schwenkbar ist. Aus der DE 39 18 244 C2 ist andererseits ein Flugkörper bekannt, der einen lamellenförmigen Fächer als Flügel verwendet.

Außerdem ist es bekannt, die Aerodynamik von Flugkörpern über einen Spoiler zu regulieren, wie, beispielsweise, in der DE 42 39 589 A1 offenbart.

Hilfstriebwerke, die an Flugkörper anschließbar sind und zu einer Leistungserhöhung der Flugkörper beitragen, sind in der EP 0 227 211 A1, DE 38 72 773 T2 und US 4,364,530, beispielsweise, offenbart. Diese bekannten Hilfstriebwerke werden nur zur Beschleunigung während einer Anflugphase verwendet und im Flug abgestoßen.

Femer ist es aus der US 4,348,956 bekannt, modulare Flugkörper vorzusehen, wobei insbesondere zwischen einem Gefechtskopf und einem Raketenmotor eine lösbare Verbindung vorgesehen sein kann.

Ein Bajonettverschluß in einem Flugkörper ist, beispielsweise, in der GB 2130690 A offenbart.

Nachteilig am Stand der Technik ist jedoch, daß prinzipiell zwischen Flugkörpern unterschieden wird, die entweder manntragbar oder von einer Waffenplattform verschießbar sind. Diese Unterscheidung läßt sich vornehmlich auf das unterschiedliche Leistungsvermögen, nämlich den unterschiedlichen Schußbereich der jeweiligen Lenkflugkörper, zurückführen.

Die Aufgabe der vorliegenden Erfindung ist es daher, den gattungsgemäßen Flugkörper derart weiterzuentwickeln, daß er vielfältiger einsetzbar ist, nämlich einerseits als manntragbarer und andererseits als waffenplattformverschießbarer Flugkörper mit vergrößertem Schußbereich, was zu einer höheren Flexibilität am Gefechtsort und einer erheblichen Kosteneinsparung führt.

Diese Aufgabe wird erfmdungsgemäß dadurch gelöst, daß das Marschtriebwerk mittels eines ersten Schnellverschlusses, wie eines manuell bedienbaren Bajonettverschlusses oder dergleichen, mit dem Lenkabschnitt lösbar verbunden ist, und zwischen dem Lenkabschnitt und dem Marschtriebwerk mittels mindestens eines zweiten Schnellverschlußes, wie eines manuell bedienbaren Bajonettverschlusses oder dergleichen, bedarfsweise zumindest ein Zusatztriebwerk einsetzbar ist.

Dabei ist es gemäß der Erfindung bevorzugt, daß zumindest ein Teil der Tragflächen des Lenkabschnitts zur Beeinflussung der Druckpunktlage und/ oder der aerodynamischen Kräfte und Momente wahlweise, in Anpassung an verschiedene Missionsanforderungen, wie beim Einfügen oder Entnehmen des zumindest einen schwerpunktsverändemden Zusatztriebwerk, und/oder Trimmauftriebseigenschaften, klappbar, schwenkbar, wickelbar und/oder verschiebbar ausgestaltet ist.

Erfindungsgemäß wird dabei vorgeschlagen, daß die Tragflächen des Lenkabschnitts beim Einsetzen des Zusatztriebwerks insbesondere zur Anpassung des Druckpunktes der Lenkeinrichtung an den durch das Einsetzen des Zusatztriebwerks axial verschobenen Schwerpunkt des Flugkörpers zumindest zum Teil verstellbar, insbesondere axial verschiebbar, sind.

Bevorzugt ist dabei ferner, daß die Verstellung zumindest eines Teils der Tragflächen beim Einsetzen des Zusatztriebwerks automatisch erfolgt.

Die Verstellung kann durch mechanische Kopplung des die Tragflächen enthaltenden Lenkabschnitts über eine mechanische Kennung des zweiten Schnellverschlusses zum Zusatztriebwerk erfolgt.

Eine weitere bevorzugte Ausführungsform der Erfindung ist dadurch gekennzeichnet, daß die Wirkladung als auswechselbare Wirkladungspatrone in einem Wirkladungsabteil untergebracht ist, wobei das Wirkladungsabteil vorzugweise manuell öffnen- und schließbar ist.

Dabei kann vorgesehen sein, daß die Wirkladungspatrone zur Schwerpunktskorrektur, spätestens nach vollständigem Abbrennen des in Flugrichtung dahinter angeordneten Triebwerks, zumindest teilweise in Flugrichtung axial nach hinten verschiebbar ist.

Die Erfindung sieht dabei auch vor, daß die Wirkladungspatrone beim und/oder nach Abbrennen des Festtreibstoffes des Feststoff-Starttriebwerks in den ursprünglich für den Festtreibstoff vorgesehenen Raum verschiebbar ist.

In Flugrichtung kann am hinteren Ende des Marschtriebwerks ein Abschußtriebwerk angeordnet sein.

Der Erfindung liegt somit die überraschende Erkenntnis zugrunde, daß ein Zusatztriebwerk, selbst kurzfristig und in Anpassung an die jeweilige Gefechtssituation vor Ort, einfach zwischen einen Lenkabschnitt und ein Marschtriebwerk einsetzbar oder von dort entfembar ist, um entweder einen plattformverschießbaren Flugkörper oder einen manntragbaren Flugkörper zu erhalten.

Dabei ist es vorteilhaft, wenn insbesondere die Schwerpunktsverschiebung aufgrund des Einsatzes beziehungsweise Nicht-Einsatzes des Zusatztriebwerks durch ein erfindungsgemäßes Verschieben der Tragflächen ausgeglichen wird.

Eine weitere bevorzugte Ausführungsform der Erfindung sieht vor, daß man in Anpassung an die gewünschte Mission auch die jeweilige Wirkladungspatrone vor Ort schnell austauschen kann, indem dieselbe in einem Wirkladungsabteil auswechselbar untergebracht ist.

Dabei kann auch die genaue Position der Wirkladungspatrone erfindungsgemäß zu einer Schwerpunktsanpassung eingesetzt werden.

Weitere Merkmale und Vorteile der Erfindung ergeben sich aus der nachfolgenden Bcschreibung, in der zwei Ausführungsbeispiele der Erfindung anhand von schematischen Zeichnungen im einzelnen erläutert sind. Dabei zeigt:
- Figur 1a: einen plattformverschießbaren Flugkörper im Querschnitt, der durch Entnahme eines Zusatztriebwerks zu einem manntragbaren Flugkörper umgebaut werden kann;
Figur 1b den manntragbaren Flugkörper, der durch Umbauen des in Figur 1a gezeigten Flugkörpers entstanden ist, im Querschnitt; und
Figur 2 einen bekannten Flugkörper im Querschnitt.

Wie Figur 1a zu entnehmen ist, umfaßt ein erfindungsgemäßer Flugkörper in Flugrichtung einen Suchkopf 100, ein Wirkladungsabteil 101 für eine Wirkladungspatrone 102, ein Feststoff-Starttriebwerk 103, einen Lenkabschnitt 104 mit steuerbaren Tragflächen 105a, 105b an einer Lenkeinrichtung 106, ein über Schnellverschlüsse 109a, 109b, 109a', 109b', einsetzbares Zusatztriebwerk 108 und ein Marschtriebwerk 107 mit einem Abschußtriebwerk 110. Der Flugkörper gemäß Figur 1a mit der Wirkladungspatrone 102 und dem Zusatztriebwerk 108 in eingebauter Betriebsstellung ist zum Verschießen von einer Waffenplattform, wie sie beispielsweise an Panzern angebracht sind, geeignet.

Erfordert es die Gefechtssituation jedoch, beispielsweise aufgrund geographischer Gegebenheiten, daß der in Figur 1a angedeutete Flugkörper umgehend einem Soldaten eines Spähtrupps zur Verfügung gestellt wird, so kann ein Umbau wie folgt vor Ort vonstatten gehen: Die Wirkladungspatrone 102 kann, wie in Figur 1a durch die Pfeile A symbolisiert, manuell aus dem Wirkladungsabteil 101 entfernt und durch eine andere Wirkladungspatrone 102', siehe Figur 1b, ersetzt werden.

Das Zusatztriebwerk 108 kann aus dem Flugkörper aufgrund des Schnellverschlusses 109a, 109a' zum Lenkabschnitt 104 und des Schnellverschlusses 109b, 109b' zum Marschtriebwerk 107 ausgebaut werden, damit das Marschtriebwerk 197 direkt an den Lenkabschnitt 104 über den Schnellverschluß 109a, 109b angebracht werden kann, wie in Figur 1b gezeigt.

Durch den Ausbau des Zusatztriebwerks 108 kommt es selbstverständlich zu einer Schwerpunktsverschiebung, der beispielsweis durch eine Längsverschiebung der Tragflächen 105a entgegengewirkt werden kann, das heißt der Abstand zwischen der in Flugrichtung liegenden Vorderseite der Tragflächen 105 und dem Feststoff-Starttriebwerk 103, wird von dem Abstand a für den in Figur 1a gezeigten Flugkörper, der von einer Plattform zu verschließen ist, auf den in den Figur 1b dargestellten Abstand a' für einen manntragenden Flugkörper erhöht.

Zudem kann sowohl im Falle des Flugkörpers gemäß Figur 1a als auch des Flugkörpers gemäß Figur 1b beim Abbrand eine Schwerpunktskorrektur stattfinden, insbesondere beim Abbrand des Feststoff-Triebwerks 103 durch axiales Verschieben der Wirkladungspatrone 102, 102' in Flugrichtung nach hinten.

## Patentansprüche

1. Flugkörper zur Bekämpfung feststehender und/oder beweglicher Ziele mit einem Suchkopf,
einer in Flugrichtung hinter diesem angeordneten Wirkladung,
einem in Flugrichtung hinter der Wirkladung angeordneten Triebwerk, wie einem Feststoff-Starttriebwerk mit seitlichen Auslaßdüsen,
einem in Flugrichtung hinter dem Triebwerk angeordneten Lenkabschnitt, wobei der Lenkabschnitt steuerbare Tragflächen, wie Seiten- und/oder Heckflügel, und eine Lenkeinrichtung aufweist, und
einem am Heck angeordneten Marschtriebwerk,
**dadurch gekennzeichnet, daß**
das Marschtriebwerk (107) mittels eines ersten Schnellverschlußes (109a,109b), wie eines manuell bedienbaren Bajonettverschlusses oder dergleichen, mit dem Lenkabschnitt (104) lösbar verbunden ist; und
zwischen dem Lenkabschnitt (104) und dem Marschtriebwerk (107) mittels mindestens eines zweiten Schnellverschlusses (109a, 109a', 109b, 109b'), wie eines manuell bedienbaren Bajonettverschlusses oder dergleichen, bedarfsweise zumindest ein Zusatztriebwerk (108) einsetzbar ist.

2. Flugkörper nach Anspruch 1, **dadurch gekennzeichnet, daß**
zumindest ein Teil der Tragflächen (105a) des Lenkabschnitts (104) zur Beeinflussung der Druckpunktlage und/oder der aerodynamischen Kräfte und
Momente wahlweise, in Anpassung an verschiedene Missionsanforderungen, wie beim Einfügen oder Entnehmen des zumindest einen schwerpunktsverändernden Zusatztriebwerks (108) und/oder Trimmauftriebseigenschaften, klappbar, schwenkbar, wickelbar und/oder verschiebbar ausgestaltet ist.

3. Flugkörper nach Anspruch 2, **dadurch gekennzeichnet, daß**
die Tragflächen (105a) des Lenkabschnitts (104) beim Einsetzen des Zusatztriebwerks (108) insbesondere zur Anpassung des Druckpunktes der Lenkeinrichtung (106) an den durch das Einsetzen des Zusatztriebwerks (108) axial verschobenen Schwerpunkt des Flugkörpers zumindest zum Teil verstellbar, insbesondere axial verschiebbar, sind.

4. Flugkörper nach Anspruch 3, **dadurch gekennzeichnet, daß**
die Verstellung zumindest eines Teils der Tragflächen (105a) beim Einsetzen des Zusatztriebwerks (108) automatisch erfolgt.

5. Flugkörper nach Anspruch 4, **dadurch gekennzeichnet, daß**
die Verstellung durch mechanische Kopplung des die Tragflächen (105a, 105b) enthaltenden Lenkabschnitts (104) über eine mechanische Kennung des zweiten Schnellverschlusses (109a, 109a') zum Zusatztriebwerk (108) erfolgt.

6. Flugkörper nach einem der vorangehenden Ansprüche, **dadurch gekennzeichnet, daß**
die Wirkladung als auswechselbare Wirkladungspatrone (102, 102') in einem Wirkladungsabteil (101) untergebracht ist, wobei das Wirkladungsabteil (101) vorzugweise manuell öffnen- und schließbar ist.

7. Flugkörper nach Anspruch 6, **dadurch gekennzeichnet, daß**
die Wirkladungspatrone (102, 102') zur Schwerpunktskorrektur, spätestens nach vollständigem Abbrennen des in Flugrichtung dahinter angeordneten Triebwerks (103), zumindest teilweise in Flugrichtung axial nach hinten verschiebbar ist.

8. Flugkörper nach Anspruch 7, **dadurch gekennzeichnet, daß**
die Wirkladungspatrone (102, 102') beim und/oder nach Abbrennen des Festtreibstoffes des Feststoff-Starttriebwerks (103) in den ursprünglich für den Festtreibstoff vorgesehenen Raum verschiebbar ist.

9. Flugkörper nach einem der vorangehenden Ansprüche, **dadurch gekennzeichnet, daß**
in Flugrichtung am hinteren Ende des Marschtriebwerks (107) ein Abschußtriebwerk (110) angeordnet ist.

## Claims

1. A missile for combating stationary and/or moving targets, comprising a homing head, an effective charge disposed behind the head in the direction of flight, a thruster such as a solid-fuel booster with lateral outlet nozzles disposed behind the effective charge in the direction of flight, a guide portion disposed behind the thruster in the direction of flight and comprising controllable aerofoils such as lateral and/or tail fins and a guide device, and a cruise engine disposed in the tail, **characterised in that** the cruise engine (107) is detachably connected to the guide portion (104) by a first quick-acting catch (109a, 109b) such as a manually operated bayonet catch or the like, and at least one auxiliary thruster (108) is insertable as required between the guide portion (104) and the cruise engine (107) via at least one second quick-acting catch (109a, 109a', 109b, 109b') such as a manually operated bayonet catch or the like.

2. A missile according to claim 1, **characterised in that** at least some of the aerofoils (105a) in the guide portion (104) are foldable, pivotable, windable and/or movable in order optionally to influence the centre of pressure and/or the aerodynamic forces and moments in accordance with various mission requirements such as trimming and buoyancy properties and/or when inserting or removing the at least one auxiliary thruster (108), which alters the centre of gravity.

3. A missile according to claim 2, **characterised in that** when the auxiliary thruster (108) is used, the aerofoils (105a) of the guide portion (104) are at least partly adjustable, in particular axially movable, particularly for adapting the centre of pressure of the guide device (106) to the centre of gravity of the missile, which is axially displaced owing to the use of the auxiliary thruster (108).

4. A missile according to claim 3, **characterised in that** the adjustment of at least one of the aerofoils (105a) on using the auxiliary thruster (108) is automatic.

5. A missile according to claim 4, **characterised in that** the adjustment is made by mechanically coupling the auxiliary thruster (108) to the guide portion (104) containing the aerofoils (105a, 105b) via a mechanical signal identifying the second quick-acting catch (109a, 109a').

6. A missile according to any of the preceding claims, **characterised in that** the effective charge is in the form of an interchangeable cartridge (102, 102') disposed in a compartment (101), the effective-charge compartment (101) being opened and closed preferably manually.

7. A missile according to claim 6, **characterised in that** in order to adjust the centre of gravity, the effective-charge cartridge (102, 102') is at least partly movable axially to the rear in the direction of flight, at the latest after complete firing of the thruster (103) disposed at the rear in the direction of flight.

8. A missile according to claim 7, **characterised in that** during and/or after firing of the solid fuel in the solid-fuel booster (103), the active-charge cartridge (102, 102') is movable into the space originally provided for the solid fuel.

9. A missile according to any of the preceding claims, **characterised in that** a launching engine (110) is disposed at the rear end of the cruise engine (107) in the direction of flight.

## Revendications

1. Missile destiné à combattre des cibles fixes et / ou mobiles, avec
une tête chercheuse
une charge active disposée à l'arrière de cette dernière, dans le sens du vol,
un propulseur disposé à l'arrière de la charge active, dans le sens du vol, pareil à un propulseur de démarrage en matière solide, équipé de tuyères d'échappement latérales,
une section de guidage disposée à l'arrière du propulseur, dans le sens du vol, la section de guidage présentant des surfaces portantes réglables, pareilles à des ailes latérales ou à des ailes arrières et un dispositif de guidage et
un propulseur de marche disposé à l'arrière,
**caractérisé en ce que**
le propulseur de marche (107) est relié de manière amovible avec la section de guidage (104), par l'intermédiaire d'un premier raccord rapide (109a, 109b), pareil à un raccord par baïonnette à actionnement manuel ou analogue et
en cas de besoin, entre la section de guidage (104) et le propulseur de marche (107), au moins un propulseur auxiliaire peut être intégré, par l'intermédiaire d'au moins un second raccord rapide (109a, 109a', 109b, 109b') pareil à un raccord par baïonnette à actionnement manuel ou analogue.

2. Missile selon la revendication 1, **caractérisé en ce qu'**au moins une partie des surfaces portantes (105a) de la section de guidage (104) est conçue de manière à pouvoir être repliée, pivotée, enroulée et/ou décalée, pour influencer la position du centre de voilure et /ou les forces et les couples aérodynamiques, en fonction des exigences requises par la mission, comme par exemple lors de l'insertion ou du retrait d'au moins un propulseur auxiliaire (108) modifiant le centre de gravité et / ou les caractéristiques d'assiette.

3. Missile selon la revendication 2, **caractérisé en ce que**, lors de l'insertion de propulseur auxiliaire (108), en particulier pour adapter le centre de voilure du dispositif de guidage (106) au centre de gravité du missile, qui a été modifié par l'insertion du propulseur auxiliaire (108), les surfaces portantes (105a) de la section de guidage (104) sont réglables au moins partiellement, en particulier par un déplacement axial.

4. Missile selon la revendication 3, **caractérisé en ce que** le réglage d'au moins une partie des surfaces portantes (105) est réalisé de manière automatique, lors de l'insertion du propulseur auxiliaire (108).

5. Missile selon la revendication 4, **caractérisé en ce que** le réglage est réalisé par accouplement mécanique de la section de guidage (104) comportant les surfaces portantes (105a, 105b), par l'intermédiaire d'une identification mécanique du second raccord rapide (109a, 109a') sur le propulseur auxiliaire (108).

6. Missile selon l'une quelconque des revendications précédentes, **caractérisé en ce que** la charge active est logée dans un compartiment à charge active (101), sous forme d'une cartouche interchangeable de charge active (102, 102'), le compartiment à charge active s'ouvrant et se fermant de préférence à la main.

7. Missile selon la revendication 6, **caractérisé en ce que**, pour la correction du centre de gravité, la cartouche de charge active (102, 102') peut se déplacer au moins partiellement vers l'arrière, en direction axiale, dans le sens de vol, au plus tard après consumation complète du propulseur (103) disposé à son arrière, dans le sens du vol.

8. Missile selon la revendication 7, **caractérisé en ce que** la cartouche de charge active (102, 102') peut se déplacer dans le compartiment initialement prévu pour la matière de propulsion solide, lors / ou à l'issue de la consumation du propulseur de démarrage en matière solide (103).

9. Missile selon l'une quelconque des revendications précédentes, **caractérisé en ce qu'**un propulseur de lancement est disposé sur l'extrémité arrière du propulseur de marche (107), dans le sens du vol.
